# EUROPÄISCHE PATENTSCHRIFT

(11) **EP 0 449 896 B1**
(45) Veröffentlichungstag und Bekanntmachung des Hinweises auf die Patenterteilung: **17.05.1995**
(21) Anmeldenummer: 90900760.1
(22) Anmeldetag: 14.12.1989
(51) Int. Cl.: B27G 13/04, B23C 5/24

(54) **ZERSPANUNGSMASCHINE**
CUTTING MACHINE
MACHINE D'ENLEVEMENT DE COPEAUX

(30) Priorität: 23.12.1988 DE 3843466
(43) Veröffentlichungstag der Anmeldung: 09.10.1991
(73) Patentinhaber: ROBERT BOSCH GMBH, 70442 Stuttgart (DE)
(72) Erfinder: LAMPRECHT, Justus, D-7441 Schlaitdorf (DE); NAGEL, Wolfgang, D-7135 Wiernsheim (DE)
(86) Internationale Anmeldenummer: DE8900768
(87) Internationale Veröffentlichungsnummer: WO9007405

(56) Entgegenhaltungen:
- EP-A- 0 042 444
- EP-A- 0 048 303
- DE-B- 1 291 887
- DE-B- 2 509 304
- DE-C- 318 815
- GB-A- 1 500 556
- US-A- 1 490 745
- US-A- 3 644 050

## Beschreibung

### Stand der Technik

Die Erfindung geht aus von einer Zerspanungsmaschine nach der Gattung des Anspruchs 1. Aus dem DE-GM 80 06 414 ist bereits eine Messerhalterung für eine Hobelmaschine bekannt, bei der das Messer in einer U-förmigen Nut mittels zweier Profilteile eingespannt ist. Die Profilteile verschließen dabei die Nut in der Messerwelle jedoch nicht vollständig sodaß Späne in den Zwischenräumen hängenbleiben können. Da diese die Hobelarbeit behindern, werden sie in der Regel von Hand wieder entfernt. Dabei besteht die Gefahr, daß der Benutzer sich an den scharfen Hobelmessern verletzt. Ungünstig ist weiterhin, daß die Schrauben zum Spannen des Messers nur mit einem Gabelschlüssel bedienbar sind, der beim Anziehen mehrmals umgesetzt werden muß.

### Vorteile der Erfindung

Die erfindungsgemäße Zerspanungsmaschine mit den kennzeichnenden Merkmalen des Anspruchs 1 hat demgegenüber den Vorteil, daß der Spanabfluß verbessert wird und sich in dem Messerträger keine Späne verfangen können sowie daß eine Geräuschverminderung eintritt. Die Messerspanvorrichtung ist sehr einfach aus nur zwei Profilteilen aufgebaut, an deren Maßgenauigkeit keine hohen Anforderungen gestellt zu werden brauchen. Dasselbe gilt auch für die Nut im Messerträger, die im übrigen wegen ihrer fertigungsgünstigen und abgerundeten Form den Messerträger nur minimal schwächt, wodurch nur sehr geringe Spannungen im Messerträger verursacht werden.

Durch die in den Ansprüchen 2 ff aufgeführten Maßnahmen sind vorteilhafte Weiterbildungen und Verbesserungen der im Anspruch 1 angegebenen Zerspanungsmaschine möglich. Besonders vorteilhaft ist es, daß das Messer maschinell leicht montiert werden kann, u. a. deshalb, weil die Köpfe der Spann- und Justierschrauben leicht zugänglich sind. Durch die Ausbildung eines Drehpunktes zwischen den Profilteilen wird wegen der resultierenden nebelwirkung eine Spannkraftverstärkung erzielt.

### Zeichnung

Zwei Ausführungsbeispiele der Erfindung sind in der Zeichnung dargestellt und in der nachfolgenden Beschreibung näher erläutert. Figur 1 zeigt in Ansicht eine als Hobel ausgebildete Zerspanungsmaschine, Figur 2 zeigt einen Messerträger in Form einer Hobelwelle, Figur 3 zeigt einen Querschnitt durch den Messerträger gemäß Linie III-III in Figur 2 und Figur 4 zeigt in einem zweiten Ausführungsbeispiel ebenfalls einen Querschnitt durch einen Messerträger.

### Beschreibung der Ausführungsbeispiele

Der elektrisch angetriebene Hobel 1 weist eine Auflagefläche 2 zur Anlage an ein Werkstück auf, über die eine Hobelwelle 3 mit eingesetzten Messern 4 übersteht (siehe Figur 2). Die Hobelwelle 3 dreht sich in Pfeilrichtung und besteht aus einem Messerträger 5, mindestens einem radial weiter außen liegenden als Stützleiste 6 ausgebildeten Profilteil, einem radial außen liegenden als Klemmleiste 7 ausgebildeten Profilteil und einem als Wendemesser ausgeführten Messer 4. Die drei Teile 5, 6, 7 sind als gezogene Profilteile zu fertigen, wobei der Messerträger 5 vorzugsweise aus Aluminium und die Profilteile 6, 7 aus Stahl bestehen. Die Klemmleiste 7 weist drei Gewindebohrungen 8 sowie zwei in ihren Endbereichen angeordnete Durchgangslöcher 9 auf.

Der Messerträger 5 weist vorzugsweise zwei in seiner Achsrichtung verlaufende Nuten 12 auf, die einander zugewandte Seitenwände 13, 14 haben, so daß sich die Nut 12 nach außen hin verengt (siehe Figur 3). Die Seitenwände 13, 14 gehen aus Festigkeitsgründen in Ausrundungen 15, 16 mit großem Durchmesser in die Grundfläche 17 der Nut 12 über. Die Seitenwand 14 weist am Ende der Nut einen Vorsprung 18 mit abgerundeter Oberfläche auf, um scharfe Kantenpressungen zu vermeiden.

Die in die Nut 12 eingelegte L-förmige Stützleiste 6 weist zwei Schenkel 20, 21 auf. Der Schenkel 20 liegt einerseits an der Seitenwand 13 und andererseits an dem Messer 4 an. Eine dem Messer 4 zugewandte erhabene Leiste 22 auf dem Schenkel 20 greift in eine Ausnehmung 23 des Messers 4 ein. In der Ecke zwischen ihren beiden Schenkeln 20, 21 hat die Stützleiste 6 eine Einbuchtung 24 und daran anschließend eine Ausbauchung 25. In dem Schenkel 21 befinden sich zwei Gewindebohrungen 26, in die Imbusschrauben 27 zur Einstellung des Flugkreisdurchmessers einschraubbar sind. Die Schrauben 27 stützen sich gegen die Grundfläche 17 der Nut 12 ab. Weiter befinden sich in dem Schenkel 21 drei mit den Gewindebohrungen 8 korrespondierende Vertiefungen 28, die jedoch für die Funktion der Spannvorrichtung 30 zwischen der Stützleiste 6 und der Klemmleiste 7 nicht unbedingt erforderlich sind.

In die Gewindebohrungen der Klemmleiste 7 sind Imbusschrauben 31 einsetzbar, die sich in den Vertiefungen 28 abstützen und mit denen die beiden Profilteile 6 und 7 auseinander spannbar sind. Die Klemmleiste 7 hat eine quaderähnliche Form mit einer bis auf die Bohrungen 8, 9 geschlossenenen, nach innen gewölbten Oberfläche 32. Die Klemmleiste liegt einerseits an der Seitenwand 14 der Nut 12 an und auf der gegenüberliegenden Seite an dem Messer 4. Unterhalb des Messers 4 weist die Klemmleiste 7 einen Vorsprung 33 auf, der in die Einbuchtung 24 der Stützleiste 6 eingreift.

Mit dem Messerspannsystem der Zerspanungsmaschine läßt sich der Flugkreisdurchmesser der Messerschneide 4 unabhängig von deren Einspannung mittels der Schrauben 27 einstellen. Zum Spannen des Messers 4 werden die Schrauben 31 gegen die Stützleiste 6 geschraubt, so daß die Klemmleiste 7 eine Schwenkbewegung um eine Achse, die sich im Bereich des Vorsprungs 33 befindet, geschwenkt wird. Dabei wird die Leiste 7 einerseits gegen das Messer 4 und andererseits gegen den Vorsprung 18 gepreßt, wobei stets eine geschlossene Oberfläche zwischen dem Messer 4 und der Seitenwand 14 der Nut 12 erhalten bleibt. Mit dem Spannen mittels der Schrauben 31 wird gleichzeitig auch die Stützleiste 6 gegen die Seitenwand 13 der Nut 12 gepreßt, wobei die Seitenwand 13 unter Umständen nachgibt, wenn der Werkstoff des Messerträgers wie im Ausführungsbeispiel eine hohe Elastizität aufweist. Daher wird zur Vermeidung eines Spaltes zwischen der Seitenwand 13 und der Stützleiste 6 die Seitenwand 13 um einen kleinen Winkel α stärker nach innen geneigt, als es der Außenseite des Schenkels 20 entspricht. Beim Spannen legen sich sodann die Seitenwand 13 und der Schenkel 20 nahtlos aneinander.

Das zweite Ausführungsbeispiel nach Figur 4 unterscheidet sich durch andere Spann- und Justiereinrichtungen vom ersten. Für gleiche Teile wurden daher gleiche und für ähnliche Teile um 100 erhöhte Bezugszahlen verwendet.

Die Stützleiste 106 hat in ihrem Schenkel 121 eine sich in ihrer Längsrichtung erstreckende außen offene Bohrung 135. In dieser Bohrung 135 befindet sich ein stangenförmiger Exzenter 136 mit einer Sechskantausnehmung 137 für den Werkzeugeingriff. Der Exzenter 136 stützt sich in einer Mulde 138 der Nut 12 ab und dient der Einstellung des Flugkreisdurchmessers der Messerschneide 4.

Die Klemmleiste 107 hat eine der Bohrung 135 entsprechende Längsbohrung 140. In diese ist ebenfalls ein stabförmiger Exzenter 141 mit Sechskantausnehmungen 142 an den Enden eingesetzt. Der Exzenter 141 ist in einer Mulde 143 in der Stützleiste 106 gelagert. Statt eines Vorsprungs an der Seitenwand 14 ist hier ein abgerundeter Vorsprung 118 an der Klemmleiste 107 angeordnet.

Die Funktion des zweiten Ausführungsbeispiels entspricht genau der des ersten, nur mit dem Unterschied, daß zum Spannen und Justieren mit dem Werkzeug nicht von der Oberfläche 32 aus in die Schraubenköpfe eingegriffen wird, sondern in zum Messerträger 105 axialer Richtung von der Seite her.

## Patentansprüche

1. Zerspanungsmaschine, insbesondere Handhobel zur Holzbearbeitung, mit einem um eine Rotationsachse drehend angetriebenen Messerträger (5), der am Umfang mindestens eine U-förmige, sich radial nach außen verengende Nut (12) aufweist, in der ein Messer (4) zwischen jeweils zwei, ein gemeinsames Gelenk (24; 33) bildenden, zueinander verspannten Profilteilen (6, 106, 7, 107) gehalten wird, und in der für die Festlegung des Flugkreisdurchmessers die Profilteile (6, 106, 7, 107) gemeinsam mit dem Messer (4) mittels einer sich am Nutgrund abstützenden Stellschraube (27, 137) kontinuierlich radial verstellbar sind, dadurch gekennzeichnet, daß die beiden Profilteile (6, 106, 7, 107) ineinanderliegend einen Doppelwinkelhebelkörper bilden, wobei zwischen zwei radial ausgerichteten Schenkeln (20, 121, 7', 107') der Profilteile (6, 7) das Messer (4) eingespannt und gleichzeitig der Doppelwinkelhebelkörper an zwei, an je einem der Profilteile (6, 7) axial verlaufenden Linien von einer Schraube (27) zwischen dem radial innenliegenden Winkelhebel (6, 106) und dem Nutgrund (17, 138) an gegenüberliegende Außenränder der sich verengenden Nut (12) angepreßt wird, wobei ausgehend von dem Nutrand zwischen Nutwand (13) und einer radial verlaufenden Außenwand (20) des radial innenliegenden Profils (6, 106) im Winkel (α) ein Spalt eingerichtet ist und wobei die zugehörige Nutwand (13) gegenüber der Berührungslinie zwischen dem anderen Profilteil (7, 107) und der anderen Nutwand (14, 18, 118) tangential angeordnet ist.

2. Zerspanungsmaschine nach Anspruch 1, dadurch gekennzeichnet, daß die beiden Profilteile als ineinanderliegende Doppelwinkelhebelkörper (6, 106, 7, 107) ausgebildet sind, deren gemeinsames Gelenk (24, 33) im Bereich ihrer Innen- bzw. Außenkante liegt und deren bezüglich der Rotationsachse im wesentlichen tangential ausgerichtete Schenkel über eine Spannvorrichtung (30, 31, 141) auseinander gespreizt werden, um den Kraftschluß zwischen Messer (4) und den bezüglich der Rotationsachse im wesentlichen radial ausgerichteten Schenkeln der Doppelwinkelhebelkörper (6, 106, 7, 107) zu bewirken und um gleichzeitig mit jeweils radial außenliegenden, axial verlaufenden Linien an jedem Doppelwinkelhebelkörper (6, 106, 7, 107) einen Kraftschluß an den radial außen liegenden Rändern der Nut (12) zu erreichen.

3. Zerspanungsmaschine nach einem der vorhergehenden Ansprüche, dadurch gekennzeichnet, daß das innen liegende Profilteil (6, 106 ) mittels eines Justierelements, insbesondere einer Schraube (27) oder eines Exzenters (136), gegenüber dem Messerträger (5, 105) radial verstellbar ist.

4. Zerspanungsmaschine nach einem der vorhergehenden Ansprüche, dadurch gekennzeichnet, daß die Köpfe der Schrauben (27, 31) bzw. der Exzenter (136, 141) in deren Achsrichtung mittels eines Werkzeugs, insbesondere eines Imbusschlüssels oder eines Steckschlüssels, verstellbar sind.

5. Zerspanungsmaschine nach einem der vorhergehenden Ansprüche, dadurch gekennzeichnet, daß das innen liegende Profilteil (6, 106) eine etwa L-förmige Form aufweist und mit der Außenseite eines (20) seiner Schenkel an einer Seitenwand (13) der Nut (12) und mit der Innenseite dieses Schenkels (20) an dem Messer (4) anliegt.

6. Zerspanungsmaschine nach Anspruch 8, dadurch gekennzeichnet, daß das erste Profilteil (6, 106) in seiner Ecke eine Einbuchtung (24) aufweist, in die ein Vorsprung (33) des außen liegenden Profilteils (7, 107) eingreift.

7. Zerspanungsmaschine nach einem der vorhergehenden Ansprüche, dadurch gekennzeichnet, daß der Messerträger (5, 105) aus Aluminium und die Profilteile (6, 106, 7, 107) aus einem Werkstoff geringerer Elastizität gefertigt sind.

## Claims

1. Stock removing machine, in particular motorised hand planer for woodworking with a rotating cutter carrier (5), which has on its circumference at least one 'U' shaped channel (12) which reduces radially outwards, in which one cutter (4) each is held between two parts (6, 106, 7, 107) which are braced against each other and form a common joint (24; 33), and in which - for the purpose of determining the swept circle diameter - the profile parts (6, 106, 7, 107), together with the cutter (4), are continuously radially adjustable by means of an adjusting screw (27, 137) which is supported on the channel base, characterised by the fact that the two profile parts (6, 106, 7, 107), resting within each other, form a double angle leverage, in which the knife (4) is clamped between two radially aligned legs (20, 121, 7', 107') of the profile parts (6, 7) and the double angle leverage component is at the same time pressed on two lines extending axially along each of the profile parts (6, 7) from a screw (28) between the radially inward located angle leverage component (6, 106) and the channel base (17, 138) against opposing outer edges of the narrowing channel (12), whereby starting from the channel edge between channel wall (13) and a radially extending outer wall (20) of the radially inward located profile (6, 106) a gap is provided in the angle (α), with the corresponding channel wall (13) being tangentially arranged opposite the line of contact between the other profile part (7, 107) and the other channel wall (14, 18, 118).

2. Stock removing machine in accordance with claim 1, characterised by the fact that the two profile parts are configured as double angle leverage components (6, 106, 7, 107) resting within each other, whose common joint (24, 33) lies in the region of their inner or outer edge and whose legs, arranged essentially tangentially in relation to the rotational axis, are spread apart via a tensioning device (30, 31, 141) in order to effect the frictional connection between the cutter (4) and the legs of the double angle leverage component (6, 106, 7, 107) which are arranged essentially radially in relation to the rotational axis, and in order at the same time to achieve - with radially outwards located, axially extending lines at each double angle lever body (6, 106, 7, 107) - a frictional connection at the radially outwards arranged edges of the channel (12).

3. Stock removing machine in accordance with one of the preceding claims, characterised by the fact that the internally arranged profile part (6, 106) is radially adjustable in relation to the cutter carrier (5, 105) by means of an adjusting element, in particular a screw (27) or an eccentric (136).

4. Stock removing machine in accordance with one of the preceding claims, characterised by the fact that the heads of the screws (27, 31) or the eccentric (136, 141) are adjustable, in the direction of their axes, by means of a tool, in particular a hexagon socket spanner.

5. Stock removing machine in accordance with one of the preceding claims, characterised by the fact that the internally arranged profile part (6, 106) has an approximately 'L' shaped form and abuts with the outside of one (20) of its legs against a side wall (13) of the channel (12) and with the inside of this leg (20) against the cutter (4).

6. Stock removing machine in accordance with claim 8, characterised by the fact that the first profile part (6, 106) has in its corner a concave recess (24) with which a projection (33) of the externally arranged profile part (7, 107) engages.

7. Stock removing machine in accordance with one of the preceding claims, characterised by the fact that the cutter carrier (5, 105) is made of aluminium, and the profile parts (6, 106, 7, 107) are made of a material of less elasticity.

## Revendications

1. Machine d'enlèvement de copeaux, notamment rabot à main pour le travail du bois, comportant un porte-outil (5) entraîné en rotation autour d'un axe de rotation, qui présente à sa périphérie, au moins une rainure à section en forme de U (12) dont l'ouverture diminue radialement vers l'extérieur, et qui loge un couteau (4) entre chaque fois deux pièces profilées (6, 106, 7, 107) serrées l'une par rapport à l'autre et formant une articulation commune (24 ; 33), et, pour bloquer le diamètre de la trajectoire des pièces profilées (6, 106, 7, 107), en commun avec le couteau (4) et à l'aide d'une vis de réglage (27, 137) qui s'appuie au fond de la rainure, sont réglables radialement de manière continue, caractérisée en ce que les deux pièces profilées (6, 106, 7, 107) forment un organe à levier coudé à deux bras et, entre les branches dirigées radialement vers l'extérieur (20, 121, 7', 107') des pièces profilées (6, 7), se trouve serré le couteau (4) tandis qu'en même temps le corps de levier coudé à deux branches est pressé sur deux lignes dirigées axialement, chacune sur une pièce profilée (6, 7), par une vis (27), entre le levier coudé situé radialement à l'intérieur (6, 106) et le fond de rainure (17, 138) contre les bords extérieurs en regard de la rainure (18) allant en se rétrécissant, et partant du fond de la rainure, entre la paroi de rainure (13) et une paroi extérieure (20) dirigée radialement de la pièce profilée (6, 106) située radialement à l'intérieur, il y a suivant l'angle (α) un intervalle et la paroi de rainure (13) correspondante est disposée tangentiellement par rapport à la ligne de contact entre l'autre pièce profilée (7, 107) et l'autre paroi de rainure (14, 18, 118).

2. Machine d'enlèvement de copeaux selon la revendication 1, caractérisée en ce que les deux pièces profilées sont réalisées sous la forme de corps à levier coudé à deux bras, placés l'un dans l'autre (6, 106, 7, 107) dont l'articulation commune (24, 33) se situe au niveau de son arête intérieure ou extérieure et dont les branches alignées de manière essentiellement tangentielle par rapport à l'axe de rotation, sont écartées l'une de l'autre par un dispositif de serrage (30, 31, 141) pour induire le passage des efforts entre le couteau (4) et les branches dirigées essentiellement de manière radiale par rapport à l'axe de rotation des corps en forme de levier coudé à deux bras (6, 106, 7, 107), pour arriver simultanément avec chaque fois des lignes situées radialement à l'extérieur, dirigées axialement, sur chaque corps de levier coudé à deux bras (6, 106, 7, 107), à une transmission des efforts sur les bords situés radialement à l'extérieur et appartenant à la rainure (12).

3. Machine d'enlèvement de copeaux selon l'une des revendications précédentes, caractérisée en ce que la pièce profilée (6, 106) située à l'intérieur est réglable radialement à l'aide d'un élément d'ajustage, notamment d'une vis (27) ou d'un excentrique (136) par rapport au porte-couteau (5, 105).

4. Machine d'enlèvement de copeaux selon l'une des revendications précédentes, caractérisée en ce que les têtes des vis (27, 31) ou l'excentrique (136, 141) sont réglables dans leur direction axiale à l'aide d'un outil, notamment d'une clef alène ou d'une clef que l'on enfonce.

5. Machine d'enlèvement de copeaux selon l'une des revendications précédentes, caractérisée en ce que la pièce profilée (6, 106), située à l'intérieur, a une forme sensiblement en L et s'appuie par le côté extérieur de l'une (20) de ses branches contre une paroi latérale (13) de la rainure (12) et par le côté intérieur de cette branche (20) contre le couteau (4).

6. Machine d'enlèvement de copeaux selon la revendication 5, caractérisée en ce que la première pièce profilée (6, 106) présente dans ses coins une cavité (24) dans laquelle vient prendre une partie en saillie (33) de la pièce de profilé (7, 107) située à l'extérieur.

7. Machine d'enlèvement de copeaux selon l'une des revendications précédentes, caractérisée en ce que le porte-couteau (5, 105) est en aluminium et les pièces profilées (6, 106, 7, 107) sont en un matériau ayant une élasticité moindre.
